# EUROPÄISCHE PATENTSCHRIFT

(11) **EP 3 498 654 B1**
(45) Veröffentlichungstag und Bekanntmachung des Hinweises auf die Patenterteilung: **11.11.2020**
(21) Anmeldenummer: 18000954.0
(22) Anmeldetag: 06.12.2018
(51) Int. Cl.: B66C 1/18

(54) **HEBEBAND**
SLING
ÉLINGUE À BANDE

(30) Priorität: 13.12.2017 DE 102017011510
(43) Veröffentlichungstag der Anmeldung: 19.06.2019
(73) Patentinhaber: SpanSet secutex Sicherheitstechnik GmbH, 52511 Geilenkirchen (DE)
(72) Erfinder: Franke, Boris, 52525 Heinsberg (DE)
(74) Vertreter: Kietzmann, Manfred

(56) Entgegenhaltungen:
- EP-B1- 0 970 913
- DE-U1- 29 701 665
- US-A- 4 052 095

## Beschreibung

Die Erfindung betrifft ein textiles Hebeband ganz oder teilweise aus Kunstfasern mit einem Versteifungsabschnitt zum Handhaben, insbesondere zum Transportieren von Lasten, wie beispielhaft Rohre oder langgestreckte Metallprofile. Auf dem Versteifungsabschnitt ruht bei der Handhabung die Last. Dabei kommen häufig Hebebänder mit Versteifungselementen aus Blechen oder Stahlrohr zum Einsatz. In ein zweilagiges Hebeband wird eine Lage in Form eines Metallblechs oder eines Rohres eingefügt und beide werden miteinander vernäht, vergossen oder verklebt.

Als nachteilig erweist sich jedoch die vorbeschriebene Befestigung dieser Bauteile, die oftmals nur eingeschränkt gewährbar ist. So ist eine dauerhafte, insbesondere eine funktionssichere Verbindung zwischen dem textilen Hebeband aus Kunstfasern und Metallblechen oder Rohren aus Metall wegen der unterschiedlichen Materialeigenschaften relativ schwer gewährbar. Ebenfalls ist das höhere Gewicht des Hebebandes von Nachteil, welches durch die Versteifungselemente aus Blechen oder Stahlrohr hervorgerufen wird.

Aus der EP 0970913 B1 ist ein Hebeband bekannt, das aus zwei Lagen gebildet wird, wobei die zwei Lagen eine Zwischenschicht aus flexiblem Kunststoffmaterial aufweisen.

Mangels ausreichender Steifigkeit kann eine derartige Lage jedoch nicht als Ersatz für die vorgenannten Versteifungselemente aus Metall fungieren.

Aufgabe der Erfindung ist es, ein Hebeband mit einem Versteifungsabschnitt bereitzustellen, bei dem das Gewicht optimiert und eine Verbindung von unterschiedlichen Schichten beziehungsweise Lagen verbessert wird.

Die Aufgabe wird durch die Merkmale des Hauptanspruchs 1 gelöst. Weitere Ausgestaltungen der Erfindung ergeben sich aus den Unteransprüchen. Das erfindungsgemäße Hebeband zum Handhaben, insbesondere zum Transportieren von Lasten weist dabei einen Versteifungsabschnitt auf. Der Versteifungsabschnitt besteht aus einem zweilagigen Bandabschnitt des Hebebandes. Zwischen den beiden so gebildeten Bandlagen ist eine biegesteife Zwischenschicht aus einem Kunststoff angeordnet und mit den beiden Bandlagen verbunden.

Die biegesteife Zwischenschicht ist so beschaffen, dass bei der Handhabung die Last auf dem Versteifungsabschnitt ruhen kann, ohne dass sich der Versteifungsabschnitt in relevanter Weise verformt. Es soll sichergestellt werden, dass die Last bei ihrer Handhabung ihre bei Beginn eines Transports vorgegebene Position nicht unvorhergesehen verändert. Die Zwischenschicht ist dabei nicht flexibel.

Als Kunststoff kommen alle solche in Betracht, welche die vorgenannten Eigenschaften, insbesondere die vorgenannte Steifigkeit gewähren können.

Die Zwischenschicht ist mit den beiden Bandlagen stoffschlüssig verbunden und beispielsweise verklebt.

Der zweilagige Bandabschnitt wird durch zwei Gewebegurte gebildet.

In einer Ausgestaltung der Erfindung wird die Zwischenschicht durch ein Ausgießen eines Zwischenraums zwischen den beiden Bandlagen mit einem Kunststoff gebildet. Der Zwischenraum wird durch die beiden Bandlagen selbst gebildet und ist im Wesentlichen durch Kanten der Bandlagen seitlich begrenzt. Seitenflächen der Zwischenschicht können dabei bombiert ausgestaltet sein, um besser Kräfte aufzunehmen.

Ferner ist im Rahmen der Erfindung gelegen, dass zwischen den beiden Bandlagen ein starrer Versteifungskörper angeordnet ist, der bei dem Ausgießen des Zwischenraums zwischen den beiden Bandlagen von dem Kunststoff umschlossen wird und so innerhalb der Zwischenschicht angeordnet ist. Der Versteifungskörper selbst ist dabei ebenfalls aus Kunststoff oder einem Metall mit einem Gewicht, das dem der Zwischenschicht in etwa entspricht, gefertigt. So kann der Versteifungskörper auch aus Aluminium, Titan oder glasfaserverstärktem Kunststoff sein. Er kann auch ganz oder zumindest teilweise als Hohlkörper ausgebildet sein, um das Gewicht des Versteifungsabschnitts weiter zu reduzieren.

In weiterer Ausgestaltung ist der Versteifungskörper profiliert, um eine bessere Steifigkeit der Zwischenschicht zu gewähren.

Durch das erfindungsgemäße Hebeband wird ein solches mit einem Versteifungsabschnitt bereitgestellt, bei dem das Gewicht in Bezug zu bekannten Hebebändern, bei denen der Versteifungsabschnitt Metallbänder oder Metallrohre umfasst, optimiert ist.

Dadurch, dass die Zwischenschicht wie das Hebeband aus einem Kunststoff gefertigt ist, wird die Verbindung von unterschiedlichen Schichten beziehungsweise Lagen verbessert. Im besonderen Maße ist dies optimiert bei einer stoffschlüssigen Verbindung.

Die Erfindung wird nachfolgend anhand eines Ausführungsbeispiels unter Bezugnahme auf die Figuren weiter erläutert. Dabei ergeben sich weitere Vorteile, Merkmale und Ausgestaltungen der Erfindung.

Es zeigen:
- **Fig. 1**: ein erfindungsgemäßes Hebeband in Schrägperspektive.

**Fig. 1** zeigt ein Hebeband **1** zum Transportieren von Lasten mit einem Versteifungsabschnitt **2.** Der Versteifungsabschnitt **2** wird durch einen zweilagigen Bandabschnitt **3** des Hebebandes **1** gebildet. Zwischen den beiden so geschaffenen Bandlagen **4** und **4'** ist eine biegesteife Zwischenschicht **5** aus einem Kunststoff gefertigt. angeordnet und mit den beiden Bandlagen **4, 4'** verklebt. Die Zwischenschicht **5** wird durch ein Ausgießen eines Zwischenraums zwischen den beiden Bandlagen **4** und **4'** mit dem Kunststoff gebildet.

### Bezugszeichenliste:

- 1.: Hebeband
- 2.: Versteifungsabschnitt
- 3.: Bandabschnitt
- 4.: Bandlagen
- 5.: Zwischenschicht
- 6.: Versteifungskörper
- 7.: Seitenflächen

## Patentansprüche

1. Hebeband (1) zum Handhaben, insbesondere zum Transportieren von Lasten mit einem Versteifungsabschnitt (2), der Versteifungsabschnitt (2) aus einem zweilagigen Bandabschnitt (3) besteht, **dadurch gekennzeichnet, dass** zwischen den beiden Bandlagen (4, 4') eine biegesteife Zwischenschicht (5) aus einem Kunststoff angeordnet und mit den beiden Bandlagen (4, 4') verbunden ist.

2. Hebeband (1) nach Anspruch 1, wobei der zweilagige Bandabschnitt (3) durch zwei Gewebegurte gebildet wird.

3. Hebeband (1) nach Anspruch 1 oder 2, wobei die Zwischenschicht (5) mit den beiden Bandlagen (4, 4') stoffschlüssig verbunden ist.

4. Hebeband (1) nach Anspruch 1 oder 2, wobei die Zwischenschicht (5) mit beiden Bandlagen (4, 4') verklebt ist.

5. Hebeband (1) nach einem der vorherigen Ansprüche, wobei die Zwischenschicht (5) durch ein Ausgießen eines Zwischenraums zwischen den beiden Bandlagen (4, 4') mit einem Kunststoff gebildet wird.

6. Hebeband (1) nach Anspruch 5, wobei zwischen den beiden Bandlagen (4, 4') ein starrer Versteifungskörper (6) angeordnet ist, der bei dem Ausgießen des Zwischenraums (5) zwischen den beiden Bandlagen (4, 4') von dem Kunststoff umschlossen wird.

7. Hebeband (1) nach Anspruch 6, wobei der Versteifungskörper (6) ganz oder teilweise ein Hohlkörper ist.

8. Hebeband (1) nach einem der vorherigen Ansprüche, wobei Seitenflächen (7) der Zwischenschicht (5) bombiert ausgestaltet sind.

## Claims

1. A sling (1) for handling, in particular transporting, loads, having a reinforcing portion (2), wherein the reinforcing portion (2) consists of a two-layer strap portion (3), **characterized in that**
a rigid interlayer (5) made from a plastics material is arranged between the two strap layers (4, 4') and connected to the two strap layers (4, 4').

2. The sling (1) according to Claim 1, wherein the two-layer strap portion (3) is formed by two fabric belts.

3. The sling (1) according to Claim 1 or 2, wherein the interlayer (5) is integrally connected to the two strap layers (4, 4').

4. The sling (1) according to Claim 1 or 2, wherein the interlayer (5) is adhered to both strap layers (4, 4').

5. The sling (1) according to any one of the preceding claims, wherein the interlayer (5) is formed by filling out a space between the two strap layers (4, 4') with a plastics material.

6. The sling (1) according to Claim 5, wherein a stiff reinforcing body (6) is arranged between the two strap layers (4, 4'), which is enclosed by the plastics material during the filling out of the space (5) between the two strap layers (4, 4').

7. The sling (1) according to Claim 6, wherein the reinforcing body (6) is entirely or partially a hollow body.

8. The sling (1) according to any one of the preceding claims, wherein lateral surfaces (7) of the interlayer (5) are cambered.

## Revendications

1. Élingue à bande (1) servant à manipuler, en particulier à transporter des charges avec une partie renforcée (2), la partie renforcée (2) étant constituée d'une portion de bande à double épaisseur (3), **caractérisée en ce qu'**une couche intermédiaire rigide en flexion (5) à base d'une matière plastique est disposée entre les deux épaisseurs de bande (4, 4') et est reliée aux deux épaisseurs de bande (4, 4').

2. Élingue à bande (1) selon la revendication 1, la portion de bande à double épaisseur (3) étant formée par deux sangles en tissu.

3. Élingue à bande (1) selon la revendication 1 ou 2, la couche intermédiaire (5) étant reliée aux deux épaisseurs de bande (4, 4') par adhérence de matière.

4. Élingue à bande (1) selon la revendication 1 ou 2, la couche intermédiaire (5) étant collée aux deux épaisseurs de bande (4, 4').

5. Élingue à bande (1) selon l'une quelconque des revendications précédentes, la couche intermédiaire (5) étant formée moyennant la coulée d'une matière plastique dans l'espace aménagé entre les deux épaisseurs de bande (4, 4').

6. Élingue à bande (1) selon la revendication 5, un corps de renfort rigide (6) étant disposé entre les deux épaisseurs de bande (4, 4'), lequel est scellé lors de la coulée de la matière plastique dans l'espace (5) aménagé entre les deux épaisseurs de bande (4, 4').

7. Élingue à bande (1) selon la revendication 6, le corps de renfort (6) étant un corps creux en partie ou en totalité.

8. Élingue à bande (1) selon l'une quelconque des revendications précédentes, les faces latérales (7) de la couche intermédiaire (5) étant élaborées avec une forme bombée.
